# EUROPÄISCHE PATENTSCHRIFT

(11) **EP 0 110 819 B1**
(45) Veröffentlichungstag und Bekanntmachung des Hinweises auf die Patenterteilung: **23.11.1989**
(21) Anmeldenummer: 83810439.6
(22) Anmeldetag: 29.09.1983
(51) Int. Cl.: G07C 9/02

(54) **Vorrichtung zum Vereinzeln von Personen beim Betreten eines Gebietes**
Device to separate persons when entering an area
Dispositif pour séparer les personnes à l'entrée d'un domaine

(30) Priorität: 29.09.1982 CH 5714/82
(43) Veröffentlichungstag der Anmeldung: 13.06.1984
(73) Patentinhaber: Huber, Alex, 4903 Langenthal (CH)
(72) Erfinder: Huber, Alex, 4903 Langenthal (CH)
(74) Vertreter: White, William (CH)

(56) Entgegenhaltungen:
- DE-A- 2 735 780
- FR-A- 2 411 952
- GB-A- 107 046
- GB-A- 302 957
- GB-A- 2 041 053
- US-A- 1 845 743
- US-A- 2 662 253
- US-A- 3 169 329
- US-A- 3 445 963
- US-A- 3 955 322

## Beschreibung

Die vorliegende Erfindung betrifft eine Vorrichtung zum Vereinzeln von Personen beim Betreten eines hinter einer Trennwand befindlichen Gebietes durch einen Durchgang in der Trennwand.

Mit zunehmender Komplexität heutiger Industrie- und Dienstleistungsbetriebe werden diese empflindlicher gegen Störungen jeglicher Art. Parallel dazu lässt sich eine steigende Feindlichkeit gegenüber der Technik und eine zunehmende Kriminalität beobachten. Es ist deshalb immer mehr erforderlich, Beschäftigte und Betriebe vor kriminellen Akten wie Sabotage, Raub oder Terrorakte zu schützen.

Eines der wirksamsten Mittel zur Abwendung solcher Angriffe besteht im Fernhalten unberechtigter Personen. Insbesondere im Femhalten solcher Personen von Räumen, in denen Werte oder Daten verarbeitet oder aufbewahrt werden. Ebenso müssen aber auch Fabrikationsanlagen, Energieerzeugungsanlagen oder dgl. geschützt werden und der Zutritt soll nur solchen Personen gestattet sein, die dort etwas zu verrichten haben.

In der letzten Zeit wurde eine Reihe von Neuerungen eingeführt, die es erlauben, berechtigte von unberechtigten Personen zu unterscheiden. Hierzu gehören insbesondere maschinell lesbare Personalausweise, individuell einzutastende Codes und hochentwickelte Codierungen.

Mit der Auslese von berechtigten Personen allein, ist das Problem aber nicht gelöst. Denn eine herkömmliche Tür lässt eine unbeschränkte Anzahl Personen ein, wenn sie einmal offen ist. Insbesondere dann, wenn eine berechtigte Person von einer unberechtigten Person bedroht wird, können unkontrollierbare Personenverschiebungen stattfinden. Eine wirksame Zutrittskontrolle kann deshalb nur dann geschehen, wenn nur einer einzelnen Person der Zutritt ermöglicht wird.

Aus der US-A-1 845 743 ist eine Sicherheitstüre bekannt geworden, bei der eine schwenkbare Kabine, gebildet aus zwei spitzwinklig zueinander stehenden an der einen Laibung angelenkten Flügeln vorhanden ist, 'an der zweiten Laibung befindet sich eine feststehende vierseitige Kabine, deren gegen die erste Kabine gerichtete Seite offen ist. Obwohl die bewegliche Kabine in jeder Stellung blockiert werden kann, wird nur eine ungenügende Vereinzelungswirkung erzielt, weil die eintretende Person mit der sich drehenden Schleuse vorwärtsgehen können muss. Die Türe lässt sich zudem nie ganz öffnen, um den Transport grosser Gegenstände und das rasche Durchschreiten in Notsituationen zu ermöglichen.

Es ist deshalb eine Aufgabe der Erfindung, eine Vorrichtung zu schaffen, mit der zutrittsberechtigte Personen nur einzeln eintreten können und die vor dem Eintreten gegebenenfalls noch überprüft werden können.

Erfindungsgemäss wird diese Aufgabe durch die Merkmale im kennzeichnenden Teil des unabhängigen Patentanspruchs 1 erreicht. Besonders vorteilhafte Ausführungsformen der Erfindung sind in den abhängigen Ansprüchen beschrieben.

Ausführungsbeispiele der Erfindung werden nachfolgend anhand der Zeichnung erläutert. Es zeigen :
Fig. 1 einen Aufriss der Türanlage von der Innenseite mit geschnitten dargestellter Kabine,
Fig. 2 eine Schnittansicht durch die Türe und die Kabine gemäss der Schnittlinie 11-11 in Fig. 1,
Fig. 3 eine Schnittansicht durch die Türe und die Kabine gemäss der Schnittlinie 111-111 in Fig. 1,
Fig. 4 bis 6 je einen Grundriss von Türe und Kabine in drei verschiedenen Betriebsstellungen im Normalbetrieb,
Fig. 7 einen Grundriss einer weiteren Betriebslage bei notausgangsmässig geöffneter Türe,
Fig. 8 bis 10 je einen Grundriss einer Türe und einer Kabine einer zweiten Ausführungsform in drei Betriebsstellungen,
Fig. 11 dieselbe Ausführungsform von Türe und Kabine in notfallmässig geöffneter Türe, und
Fig. 12 ein Schaltungsschema für eine elektrische Überwachung der Türe gemäss Fig. 1 bis 7.

Die Türe gemäss Fig. 1 bis 3 ist in einen Durchgang D in einer Wand W eingesetzt. Die beiden Laibungen 1 und 2 können in üblicher Ausführungsform mit Zargen Z versehen sein. Ein Türflügel 10 ist an der Zarge rechts in der Zeichnung mittels Bändern 18 drehbar gehaltert. Aussenseitig ist ein _ Türknauf 13 und innenseitig ein Türdrücker 15 vorgesehen. Am freien Ende 11 des Türflügels ist mittels eines Scharniers 12 ein Schild 30 angelenkt.

Anschliessend an die gegenüberliegende Laibung 2 ist eine Kabine 20 angebaut, die auf drei Seiten 21, 22 und 23 geschlossen ist und auf der vierten Seite 24 gegen die erstgenannte Laibung 1 offen ist.

Der Schild 30 ist wie Fig. 2 und 3 deutlich zeigen, etwa mittig mittels eines Scharniers 12 drehbar gelagert und hat eine Abmessung, dass die offene Seite 24 der Kabine 20 wenigstens angenähert vollständig verschlossen werden kann. Der Innenraum der Kabine kann durch eine Schikane 25 derart verkleinert sein, dass nur eine einzige normalgebaute erwachsene Person zwischen dem die offene Seite 24 verschliessenden Schild 30 und der Schikane Platz hat. In einer Seitenwand kann ein Fenster 26 vorgesehen sein, durch das ein Wächter aus sicherer Stellung heraus die den Zutritt begehrende Person überprüfen kann.

Wie Fig. 2 deutlich zeigt, ist das Kabinendach 27 über die Kabine hinaus verlängert. Dadurch kann verhindert werden, dass bei teilweise offener Tür mit angelenktem Schild ein Eindringling über den Schild hinwegklettem und sich unerlaubter Weise Zutritt verschaffen kann.

In der Kabine selbst kann ein Raummelder 43 und ein Kabinenlicht 52 vorgesehen sein, um einerseits anzuzeigen, dass eine Person in der Kabine 20 anwesend ist und für diese Person eine annehmbare beleuchtete Umwelt zu schaffen. Ferner können noch ein elektrischer Schalter 41, ein elektrischer Türöffner 38, ein Schlüsselschalter 51, eine Alarmglocke 44 vorgesehen sein.

Die Funktionsweise einer solchen Vorrichtung zum Vereinzeln von Personen wird nachfolgend anhand der Fig.4 bis 6 beschrieben. Gemäss Fig. 4 ist die Türe 10 beidseits in den Zargen der Laibungen 1 und 2 anliegend dargestellt. Der Schild 30 greift mit einer Partie 31 in eine Führungsschiene 28 in der Schikane 25 der Kabine ein. Damit kann vom Innenraum I her eine Person in die Kabine 20 eintreten. Mit der Griffmuschel 17 am Schild 30 kann nun diese Person den Schild in die Lage gemäss Fig. bringen. Damit ist die Person vollständig eingeschlossen. Die Schildpartie 32, die mit ihrer Stirnseite gegen die Kabinenwand 23 gerichtet ist, kann dort einklinken. Solche Klinken sind aus der Beschlägetechnik gut bekannt und können elektrisch auslösbar oder von aussen von Hand lösbar ausgebildet sein. Somit kann die Person in der Kabine 20 die Türe und den Schild nicht mehr allein in die Lage gemäss Fig. 4 zurückbringen. Hingegen kann sie den Schild auf der Seite 31 aufdrücken, so dass die Stellung gemäss Fig. 6 erhalten wird. Damit ist der Weg in die Aussenwelt A für die Person aus der Kabine 20 frei. Dieser Weg ist in Fig. 4 und 6 durch ausgezogene Pfeile dargestellt. Der umgekehrte Fall, dass eine Person von der Aussenwelt A in einen Innenraum gelangen will, ist dagegen mit strichliert gezeichneten Pfeilen dargestellt.

Von der Lage gemäss Fig. 4 muss also die Person durch Betätigung des Drückers 13 die Türe 10 und den Schild 30 in die Lage gemäss Fig. 6 drücken. Dadurch schnappt der Schild hinter die Verriegelung an der Wand 23 ein und der Zugang zur Kabine 20 ist nur von aussen her frei. Die eintretende Person zieht nun den Schild in die Lage gemäss Fig. 5. Die Seite 32 des Schildes kann die eintretende Person jedoch nicht allein lösen, sondern braucht dazu entweder die Hilfe von innen oder einen speziellen Schlüssel oder eine codierte Zutrittskarte.

Selbstverständlich kann die Person jederzeit den Schild auf der Seite 31 aufdrücken, um wieder die Lage gemäss Fig. 6 zu erreichen und aus der Kabine 20 heraus ins Freie zu gelangen.

Bei Warentransporten oder in Notfällen ist vorgesehen, dass sich diese Türe vollständig öffnen lässt. Dazu ist der Schild zweiteilig ausgebildet und die beiden Teile sind mit einer vertikalen Scharnieranordnung 33 klappbar angeordnet. Mittels einer nicht dargestellten nur von der Innenseite aus zu betätigende Sicherheitsstange kann das Scharnier gelöst werden, und der Teil 31 kann auf den Teil 32 geklappt werden und beide Teile zusammen können dann um das Scharnier 12 auf die Innenseite der Türe umgeklappt werden, so dass sich die Türe bis in eine Lage gemäss Fig. 7 öffnen lässt, so dass freier Durchgang in beiden Richtungen gewährleistet ist.

Eine zweite Variante für eine solche Vorrichtung zum Vereinzeln von Personen ist in Fig. 8 bis 11 dargestellt. Es ist wieder ein Durchgang vorhanden, an dem einerseits eine Kabine 60 mit drei geschlossenen Wänden und einer zum Durchgang hin offenen Seite und anderseits etwa mittig der offenen Seite gegenüber eine Bänderanordnung 61 für eine Türe 62 angeordnet sind. Die Türe 62 besteht aus zwei entlang einer senkrechten Stimkante mit einer Gelenkpartie 66 aneinander anschamierten Flügeln 64, 65. Beim Schliessen der Kabine 60 mit einem am freien Ende 69 der beiden Türflügel 64, 65 angebrachten Schild 70 könnten nun die beiden Flügel 64, 65 in eine gestreckte Lage (Totpunktstellung) kommen, so dass sich der Schild nicht mehr in eine der beiden Lagen gemäss Fig. oder 10 bringen liesse. Um dies zu verhindern sind an dem Türsturz zwei als Anschläge 68 ausgebildete Führungselemente im Abstand voneinander angeordnet und die eine Türe ist mit einem federnden Kipphebel 67 ausgerüstet um so eine gestreckte Lage zu verhindern.

Die beiden Aussenpartien 71 und 72 des Schildes 70 sind mit als gewölbte Laschen ausgebildeten Greifelementen 73 versehen, und neben den beiden Seitenwänden der Kabine 60 sind Rundstangen 74 angeordnet, die durch die Greifelemente teilweise umgriffen werden.

Wenn nun eine Person in Fig. 8 gemäss dem ausgezogenen Pfeil in die Kabine 60 hineintritt, kann er durch Ziehen am Schild 70 die Kabine schliessen, wie Fig. 9 zeigt. Durch die Ru,ndstan- gen 74 und die Greifelemente 73 kann die Türe entweder einseitig oder beidseitig elektrisch verriegelt werden. Jedenfalls ist eine automatische Verriegelung auf der Innenseite I gemäss Fig. 9 vorgesehen, so dass sich eine einmal geschlossene Kabine nicht mehr nach der Innenseite hin öffnen lässt. Die sich in der Kabine befindliche Person kann dann die Tür nur gemäss Fig. 10 öffnen und nach aussen austreten wie der ausgezogene Pfeil deutlich zeigt.

Umgekehrt kann natürlich auch eine Person von aussen gemäss dem strichliert gezeichneten Pfeil in Fig. 10 in die Kabine eintreten, dann die Kabine gemäss Fig. 9 schliessen und, wenn ihm der Zutritt erlaubt ist, die Tür gemäss Fig. 8 öffnen, um in Richtung des strichliert gezeichneten Pfeiles in Fig. 8 die Kabine 60 wieder zu verlassen.

Diese Tür hat den Vorteil, dass durch besondere Anordnung einer der beiden Laschen 73, nämlich derart, dass sie sich aus einer Verriegelungsstellung in eine Oeffnungsstellung bringen lassen, um sie aus dem Eingriff mit den Rundstangen zu lösen, sich der Schild zusammen mit der Türe aus einer Lage, die strichliert in Fig. 11 dargestellt ist, in eine der beiden mit ausgezogenen Strichen dargestellte Lage bringen lässt.

Nachfolgend wird das Schaltungsschema gemäss Fig. 12 in Zusammenhang mit dem Ausführungsbeispiel gemäss Fig. 1 bis 3 beschrieben. Ein Haken 34 an der Innenwand 23 der Kabine 20 ist über ein Gestänge mit einem Hubmagnet 39 auf dem Kabinendach verbunden. Bei Betätigung des Hubmagneten wird der Haken 34 angehoben und die Tür ist verriegelt. Eine Drittperson kann von ausserhalb der Kabine dann durch Betätigung des Drückers 38 die Verriegelung auslösen.

Es ist vorgesehen, dass der Hubmagnet 39 bei leerer Kabine stromlos ist. Damit ist der Haken 34 in Ruhelage und die Tür kann in die Lage gemäss Fig. 4 gebracht werden. Sobald eine Person in die Kabine 20 eintritt, meldet dies der Raummelder 43 und schliesst den Stromkreis für den Hubmagneten 39. Dadurch wird der Haken 34 angehoben und der Schild ist an der Seitenwand 23 verriegelt. Damit die in der Kabine befindliche Person in den Innenraum gelangen kann, muss der Strom für den Hubmagneten 39 wieder unterbrochen werden.

Dies geschieht mittels des Schalters 41 in der Kabinenwand der als Schlüsselschalter als Codeeingeber oder als Kartenleser ausgeführt werden kann. Auch wäre ein entfernt angeordneter Sicherheitsschalter 42 denkbar, der innerhalb eines gesicherten Raumes von einer Kommandostelle aus betätigt werden kann.

Eine freie Kabine kann mit einer grünen Lampe 47 und die besetzte Kabine mit einer roten Lampe 46 angezeigt werden. Dazu kann im Stromkreis für den Magneten 39 ein Relais angebracht sein, das mit Kontakten 45 im abgefallenen Zustand die Lampe 47 an die stromführende Phase P anschaltet und im angezogenen Zustand (siehe Darstellung in Figur 12) die Lampe 46. Ueberdies kann noch eine Sonnerie 44 oder sonst ein Tongeber parallel zur Lampe 46 geschaltet sein, um entweder ausserhalb anzuzeigen, dass sich eine Person in der Kabine befindet, oder beim Kommandopult anzuzeigen, dass sich eine Person in der Kabine befindet, damit die Zulassungsberechtigung über eine Gegensprechanlage überprüft werden kann. Mit einer derartigen Kabinenschleuse, bei denen sich die eintretenswillige Person in die Nische stellt, verhindert ein an der Vorderkante einer Flügeltür befestigter Schild das Nachrängen weiterer Personen. Dadurch kann das Problem der strikten Vereinzelung der zum Zutritt als berechtigt anerkannten Personen während des Eintritts-und Austrittsvorganges gut gelöst und eine absolute Rückhaltewirkung gegenüber unberechtigten Personen erreicht werden.

Eine solche Tür weist insbesondere die folgenden Vorteile auf :

Eine hohe Durchgangskapazität. Die Kabine muss nicht nach der Achse der in Mittelstellung befindlichen Tür ausgerichtet sein, und verengt deshalb den Durchgang nicht Sie kann in ästhetisch befriedigender Weise hinter der Mauer angebaut sein. Für einen Notausgang kann die volle Türbreite benützt werden. Die Schleusenfunktion kann auf Wunsch innert kürzester Zeit aufgehoben werden und die Türe kann als gewöhnliche Schwenktüre benützt werden, wenn die Schleusenfunktion nur während bestimmten Risikosituationen erwünscht ist. Diese Vorrichtung lässt sich überdies bei jeder bereits bestehenden Türe anbringen. Durch die Gewährleistung eines Klimaabschlusses kann eine solche Türe auch an Gebäudeaussenwänden vorgesehen werden. Diese Vorteile zusammengenommen werden insbesondere dadurch erreicht, dass der der Türkante vorgelagerte Schild nicht starr, sondern beweglich ist. Dadurch muss erstens der Schild nicht über die Kabine hinausbewegt werden, sondern kann über eine Führung innerhalb der Kabine verschoben werden und zweitens, muss die Kabine nicht nach der Achse der in Mittelstellung befindlichen Tür ausgerichtet sein. Ein weiterer Vorteil besteht darin, dass nach Herausziehen eines den Schild stabilisierenden Gestänges, dieser in etwa der Mitte zusammengelegt werden kann und sich dadurch aus dem Bereich der Kabine herausschwenken lässt, um auf einfache Weise den gesamten Durchgang für den Weg frei zu machen.

Durch die Schikane in der Kabine kann mit absoluter Sicherheit verhindert werden, dass sich mehr als eine einzelne Person im Kabinenraum befindet. Würden sich trotzdem mehrere Personen in die Kabine hineindrängen, so würde der Schild automatisch blockieren und liesse sich nicht mehr weiter drehen.

Es ist offensichtlich, dass mit der angestrebten Wirkung der Tür, jedes Transportieren grosser Gegenstände und das rasche Durchschreiten in Notsituationen verunmöglicht wird. Weil es aus räumlichen Gegebenheiten nicht immer möglich ist, angrenzend an die Türschleusen eine zweite Normaltür für diese Sondersituationen einzubauen, kann die Türe vollständig aufgeschwenkt werden, indem der Schild nach Aufheben einer Verriegelung in eine unwirksame Stellung geschwenkt werden kann. Dadurch lässt sich jeder Warentransport mit einem normal offenen Durchgang durchführen.

## Patentansprüche

1. Vorrichtung zum Vereinzeln von Personen beim Betreten eines hinter einer Trennwand (W) befindlichen Gebietes durch einen Durchgang (D) in der Trennwand (W), bei welchem Durchgang (D) an der einen Laibung (1) ein Türflügel (10, 62) mittels eines Schwenklagers (18, 61) schwenkbar ist und bei der anderen Laibung (2) eine Kabine (20, 60) angeordnet ist, welche Kabine (20, 60) drei geschlossene Wände (21, 22, 23) und eine der erstgenannten Laibung (1) gegenüberliegende offene Seite (24) aufweist, dadurch gekennzeichnet, dass an der freien Stimseitenpartie (11, 69) des Türflügels (10, 62) ein der offenen Seite (24) der Kabine (20, 60) entsprechender, diese in einer Mittelstellung des Türflügels (10, 62) wenigstens angenähert vollständig schliessender breiter Schild (30, 70) längs einer vertikalen Geraden, die wenigstens angenähert mittig bezüglich des Schildes (30, 70), verläuft, schwenkbar gelagert ist und die beiden durch die genannte Gerade geteilten Partien (31, 32 ; 71, 72) des Schildes (30, 70) etwa der halben Breite der offenen Seite der Kabine (20, 60) entsprechen, und dass bei wenigstens der einen Schwenkendlage wirkende Mittel (34, 73, 74) vorhanden sind, um ein Verschwenken des Schildes (30, 70) in die andere Schwenkendlage zu verhindern, bzw. frei zu geben.

2. Vorrichtung nach Patentanspruch 1, dadurch gekennzeichnet, dass der Schild (30) entlang einer vertikalen Geraden geteilt ist, dass die beiden Teile (31, 32) durch ein Scharnier (33) miteinander verbunden sind, derart, dass der eine Teil (31) in der einen Schwenkendlage auf den anderen Teil (32) klappbar ist, und dass die beiden Schildteile (31, 32) an den Türflügel (10) anlegbar sind, um den Türflügel (10) über die Schwenkendlage hinausdrehend zu öffnen.

3. Vorrichtung nach Patentanspruch 1, dadurch gekennzeichnet, dass die Türe (62) aus zwei Flügeln (64, 65) besteht, die an senkrechten Stirnkanten mittels einer Gelenkpartie (66) gelenkig verbunden sind, dass am Türsturz Führungselemente (68) vorhanden sind, um zu verhindern, dass die beiden Flügel (64, 65) eine gestreckte Lage einnehmen können.

4. Vorrichtung nach einem der Patentansprüche 1 bis 3, dadurch gekennzeichnet, dass die seitlichen Stimpartien (71, 72) des Schildes (70) mit Greifelementen (73) ausgerüstet sind, und dass die Kabine (60) bei den beiden Seitenwänden mit Halteelementen (74) für die Greifelemente (73) versehen sind, derart, dass bei, Schliesslage des Schildes (70) vor der offenen Seite der Kabine (60) beide Greifelemente (73) mit den Halteelementen (74) im Eingriff stehen.

5. Vorrichtung nach Patentanspruch 4, dadurch gekennzeichnet, dass die Halteelemente (74) die Form von Rundstangen haben, und dass die Greifelemente (73) als gewölbte, die Halteelemente (74) teilweise umgreifende Laschen ausgebildet sind.

6. Vorrichtung nach einem der Patentansprüche 1 bis 5, dadurch gekennzeichnet, dass die Kabine (20, 60) als Nische für eine normalgewachsene Person ausgebildet ist.

## Claims

1. Device for singularizing persons when entering a zone located behind a partition wall (W) through an opening (D) in the partition wall (W), at which opening (D) a door wing (10, 62) is pivotable on the one soffit (1) by means of a swivel bearing (18, 61), and a cabin (20, 60) is arranged on the other soffit (2), which cabin (20, 60) has three closed walls (21, 22, 23) and an open side (24) lying opposite the first-mentioned soffit (1), characterized in that, at the free front end section (11, 69) of the door wing (10, 62), a barrier plate (30, 70), the width of which corresponds to the open side (24) of the cabin (20, 60) and which at least approximately fully closes the latter in a middle position of the door wing (10, 62), is pivotably mounted along a vertical straight line which extends at least approximately centrally with respect to the barrier plate (30, 70), and the two sections (31, 32; 71, 72) of the barrier plate (30, 70) divided by said straight line correspond to approximately half the width of the open side of the cabin (20, 60), and in that for at least one extreme swivelling position effective means (34, 73, 74) are present to prevent, or to release, a swivelling of the barrier plate (30, 70) into the other extreme swivelling position.

2. Device according to Patent Claim 1, characterized in that the barrier plate (30) is divided along a vertical straight line, in that both parts (31, 32) are connected to one another by a hinge (33) in such a manner that in one extreme swivelling position the one part (31) can be flapped over the other part (32), and in that the two barrier plate parts (31, 32) can be laid against the door wing (10) in order to open the door wing (10) by turning beyond the extreme swivelling position.

3. Device according to Patent Claim 1, characterized in that the door (62) consists of two wings (64, 65), which are connected in articulated fashion at perpendicular front edges by means of a hinge section (66), in that guide elements (68) are present on the door lintel in order to prevent the two wings (64, 65) taking up a stretched position.

4. Device according to one of Patent Claims 1 to 3, characterized in that the lateral front sections (71, 72) of the barrier plate (70) are equipped with gripping elements (73), and in that the cabin (60) is provided on the two side walls with retaining elements (74) for the gripping elements (73) in such a manner that when the barrier plate (70) is in the closed position both gripping elements (73) are in engagement with the retaining elements (74) in front of the open side of the cabin (60).

5. Device according to Patent Claim 4, characterized in that the retaining elements (74) have the form of round bars, and in that the gripping elements (73) are designed as arched flaps partially enclosing the retaining elements (74).

6. Device according to one of Patent Claims 1 to 5, characterized in that the cabin (20, 60) is designed as a niche for a normal-sized person.

## Revendications

1. Dispositif pour isoler des personnes circulant dans une zone située derrière une cloison (W) à travers un passage (D) dans la cloison (W), passage (D) ou à une des feuillures (1) un battant de porte (10, 62) est suspendu au moyen d'un gond (18, 61) et où près de l'autre feuillure (2) est aménagée une cabine (20, 60), laquelle cabine (20, 60) présente trois parois pleines (21, 22, 23) et un côté ouvert (24) faisant face à la première feuillure (1) précitée, caractérisé en ce qu'à la partie libre (11, 69) de la face avant du battant de porte (10, 62) est suspendu un écran large (30, 70) correspondant au côté ouvert de la cabine (20, 60) fermant celle-ci au moins à peu près complètement dans une position moyenne du battant de porte (10, 62) et pivotant le long d'une droite verticale qui est située au moins approximativement au milieu de l'écran (30, 70) et que les deux parties (31, 32 ; 71, 72) de l'écran (30, 70) séparées par ladite droite correspondent environ à la moitié de la largeur du côté ouvert de la cabine (20, 60), et en ce qu'en au moins une position de fin de pivotement, il est prévu des moyens (34, 73, 74) permettant d'empêcher, respectivement d'autoriser, le pivotement de l'écran (30, 70) dans l'autre position de fin de pivotement.

2. Dispositif suivant la revendication 1, caractérisé en ce que l'écran (30) est divisé le long d'une droite verticale, en ce que les deux parties (31, 32) sont assemblées l'une à l'autre par une charnière (33), en ce que l'une des parties (31) peut être rabattue sur l'autre partie (32) dans une position de fin de pivotement et en ce que les deux parties (31, 32) de l'écran peuvent s'appliquer contre le battant de porte (10) pour ouvrir le battant de porte (10) par rotation au-delà de la position de fin de pivotement.

3. Dispositif suivant la revendication 1, caractérisé en ce que la porte (62) se compose de deux battants (64, 65) qui sont articulés l'un à l'autre le long de bords verticaux au moyen d'une partie articulée (66), et en ce qu'au linteau de porte il est prévu des éléments de guidage (68) pour empé- cher que les deux battants (64, 65) puissent prendre une position alignée.

4. Dispositif suivant l'une ou l'autre des revendications 1 à 3, caractérisé en ce que les parties latérales (71, 72) de l'écran (70) sont équipées d'organes de retenue (73), et en ce que la cabine (60) est pourvue, à ses deux parois latérales, d'éléments (74) d'appui des organes de retenue (73), de telle façon qu'en position fermée de l'écran (70), devant le côté ouvert de la cabine (60), les deux organes de retenue (73) soient engagés dans les éléments d'appui (74).

5. Dispositif suivant la revendication 4, caractérisé en ce que les éléments d'appui (74) ont la forme de barres rondes, et en ce que les organes de retenue (73) ont la forme de pattes galbées entourant partiellement les éléments d'appui (74).

6. Dispositif suivant l'une ou l'autre des revendications 1 à 5, caractérisé en ce que la cabine (20, 60) forme une niche pour une personne de taille normale.
